# EUROPÄISCHE PATENTSCHRIFT

(11) **EP 3 577 297 B1**
(45) Veröffentlichungstag und Bekanntmachung des Hinweises auf die Patenterteilung: **28.09.2022**
(21) Anmeldenummer: 18829741.0
(22) Anmeldetag: 05.12.2018
(51) Int. Cl.: E05F 17/00, E05D 15/56, E05D 15/58

(54) **BLENDE FÜR MÖBEL**
DOOR FOR FURNITURE
PORTE POUR MEUBLES

(30) Priorität: 08.12.2017 EP 17206261
(43) Veröffentlichungstag der Anmeldung: 11.12.2019
(73) Patentinhaber: Held, Wolfgang, 6971 Hard (AT)
(72) Erfinder: Held, Wolfgang, 6971 Hard (AT)
(74) Vertreter: Jeck, Anton
(86) Internationale Anmeldenummer: PCT/EP2018/083646
(87) Internationale Veröffentlichungsnummer: WO 2019/110660

(56) Entgegenhaltungen:
- EP-A1- 3 399 127
- DE-A1-102016 105 131
- DE-U1-202005 007 214
- US-A1- 2017 275 937

## Beschreibung

Die Erfindung betrifft eine Blende für Möbel gemäß dem Oberbegriff des Anspruchs 1.

Bei den üblichen Blenden mit z. B. Drehmechanismus kann das Möbel nicht nur teilweise geöffnet werden, um beispielsweise Dinge, die öfter benötigt werden zu entnehmen. Die Blende muss entweder immer komplett geöffnet bleiben oder immer wieder erneut geöffnet und geschlossen werden. Gerade bei geringem Raumangebot gegenüber dem Möbel ist es dem Benutzer oft nur erschwert möglich die Blende ggf. komplett zu öffnen. Auch ist es, gerade bei hohen Schränken, nicht immer möglich andere Mechanismen, wie z. B. das Hochklappen der Blende nach oben, zu verwenden. Mechanismen wie beispielsweise Schiebeblenden oder Blenden mit Dreh-/Schiebemechanik lassen sich entweder nicht vollständig öffnen oder haben in der Regel eine komplexe Mechanik, die zusätzlich einer genauen Einstellung bedarf.

Aus der DE 2 831 128 A1 ist ein Möbelstück bekannt mit einer Tür, die durch eine Reihe gleichförmig bemessener Paneele gebildet ist, die von einer geschlossenen Position, in der sie koplanar zueinander sind, zu einer offenen Position bewegbar sind, in der sie parallel und auf einer Seite des Möbels gefaltet sind. Die Paneele sind mittels eines Parallelogramm-Verbindungssystems miteinander verbunden, das es ermöglicht, die Paneele mittels einer einzigen Steuerung von der geschlossenen Position in die offene Position zu bewegen. Die Paneele gleiten in einer oberen und unteren Führung des Möbelstücks und klappen auf eine Seite des Möbels, wodurch ein Zugang zum Inhalt des Möbelstücks ermöglicht ist. Das Verbindungssystem ist dabei optisch an der Ober- und Unterseite der Paneele sichtbar und eine vollständige Öffnung des Möbelstücks ist nicht möglich.

Die DE 3 619 775 A1 beschreibt einen Schiebetürenschrank bei dem neben festen Fronttüren auch frontal versetzbare Fronttüren vorgesehen sind. In der Schließstellung der Türen sind diese auf der Vorderseite des Schranks zunächst bündig, jedoch ist durch zunächst frontales Herausziehen und anschließendes seitliches Verschieben der versetzbaren Fronttüren bei gleichzeitigem Überfahren der festen Fronttüren ein Öffnen des Schranks ermöglicht. Die Türen sind mittels Rollen auf Schienen, die an einem ober- und unteren Bereich des Schrankkorpus angeordnet sind, beweglich gelagert. Die Mechanik des Türöffnungsmechanismus ist dabei relativ aufwändig und ebenfalls an den Ober- und Unterseiten der Türen sichtbar. Eine vollständige Öffnung des Schranks ist auch hierbei nicht möglich.

In der DE 20 2005 007 214 U1 ist ein Schrank beschrieben, der mindestens zwei Türelemente aufweist, die im geschlossenen Zustand in einer Ebene liegen und in mindestens einer Führungsschiene beweglich gegeneinander angeordnet sind. Dabei sind an mindestens einem Türelement beabstandete Halteelemente angeordnet, die derart miteinander verbunden und ausgebildet sind, dass beim Bewegen eines Türelements in der Führungsschiene während seines Öffnungsvorgangs, dieses zwangsweise parallel zur Führungsschiene hinter das anderen Türelement einschwenkt und hinter diesem verschiebbar ist. Wie bei allen klassischen Schiebetüren ist eine vollständige Öffnung des Schranks nicht möglich.

Aus der US 2002 163 284 A1 ist eine Behälterstruktur bekannt, die ein internes Aufbewahrungsfach und eine Öffnung zum Zugriff auf das Aufbewahrungsfach aufweist. Eine Gleitplatte und eine schwenkbare Platte dienen dazu, die Öffnung abzudecken und freizulegen. Die Schwenkplatte ist zwischen einer geschlossenen Position, die einen ersten Abschnitt der Öffnung abdeckt, und einer offenen Position schwenkbar. Die Gleitplatte ist zwischen einer geschlossenen Position, die einen zweiten Abschnitt der Öffnung neben dem ersten Abschnitt bedeckt, und einer Zwischenöffnungsposition, die in überlappender Beziehung mit der Schwenkplatte angeordnet ist, verschiebbar, wenn sich die Schwenkplatte in ihrer geschlossenen Position befindet, um einen Zugang zu dem Fach durch den zweiten Abschnitt zu ermöglichen. Die Gleitplatte ist in der Zwischenöffnungsposition zusammen mit der Schwenkplatte in eine vollständig geöffnete Position schwenkbar, um einen Zugang zu sowohl dem ersten als auch dem zweiten Abschnitt der Öffnung zu ermöglichen. Das Profil im dem die Gleitplatte verschiebbar gelagert ist, ist dabei an der Ober- und Unterseite der schwenkbaren Platte sichtbar angeordnet.

Die DE 10 2016 105 131 A1 betrifft einen Möbelbeschlag zur Durchführung einer kombinierten schiebe und Schwenkbewegungen einer mehrteiligen Tür, die zumindest ein erstes Flächenelement und ein zweites Flächenelement aufweist.

Die US 2017/0275937 A1 betrifft eine schwenkbare Tür welche auf einer Seite einer zu verschließenden Öffnung befestigt ist. Die Tür dabei mehrteilig ausgebildet.

Der Erfindung liegt daher die Aufgabe zugrunde eine Blende für Möbel, Schränke, Regale oder dergleichen mit einer Innenführung zu entwickeln, bei der eine Blende eines Möbels entweder teilweise oder vollständig geöffnet werden kann und die Nachteile des Stands der Technik nicht aufweist.

Diese Aufgabe wird durch die Merkmale des Anspruchs 1 gelöst. Dabei arbeitet das von der Drehachse am weitesten entfernte erste Blendenteil mit dem der Drehachse nähergelegenen zweiten Blendenteil, mittels auf ihren Innenseiten angeordneten mindestens zwei Führungsmitteln der Innenführung, zusammen, wobei eine Auswurfmechanik mit dem ersten Blendenteil zusammenarbeitet, wobei die Auswurfmechanik aus einer Ruhestellung in eine Arbeitsstellung bewegbar ist, wobei mittels der Auswurfmechanik die erste Blende in die parallele Ebene bewegbar ist, wobei anschließend das erste Blendenteil über das zweite Blendenteil mittels der Führungsmittel verschiebbar ist und wobei die Auswurfmechanik und die Führungsmittel zumindest teilweise mit einer Abdeckung, auf ihren dem Möbelkorpus zuwendbaren Innenseiten, verbunden und damit abdeckbar sind.

Die Blende weist gegenüber dem Stand der Technik die Vorteile auf, dass sie eine Öffnung des Möbels in der Mitte erlaubt, ohne die Blende(n) aufzuklappen. Somit können z. B. Dinge die man öfter als andere benötigt in der Möbelmitte platziert werden, wobei das Möbel entweder halbgeöffnet bleiben kann oder aber nur zur Hälfte geöffnet und anschließend wieder geschlossen wird. Das Möbel kann außerdem mit quasi halbierter Blende geöffnet werden, was eine vollständige Öffnung gerade bei kleinem Raumangebot gegenüber dem Möbel ermöglicht. Dies ist gerade bei hohen Schränken interessant, bei denen ein Aufklappen nach oben nicht möglich ist. Die Mechanik ist vergleichsweise einfach herzustellen, einzubauen und benötigt keine komplexe Einstellung bzw. andauernde Wartung.

Weitere Verbesserungen ergeben sich aus den Merkmalen der Unteransprüche.

Eine erste für die Herstellung und Funktion vorgesehene Ausgestaltung der Erfindung sieht vor, dass das Führungsmittel aus einer Innenführungsschiene besteht.

Eine zweite für die Bedienung und Funktion vorteilhafte Ausgestaltung der Erfindung sieht vor, dass in der Ruhestellung der Auswurfmechanik die Blendenteile durch einen ersten und zweiten Verriegelungsmechanismus in ihren nebeneinander angeordneten Positionen verriegelt sind, wobei in der Arbeitsstellung der Auswurfmechanik die Blendenteile durch den ersten Verriegelungsmechanismus in ihren parallelen Ebenen festgehalten sind und/oder wobei die Blendenteile durch den zweiten Verriegelungsmechanismus in ihren Positionen zueinander verschiebbar sind.

Eine dritte für die Bedienung und Funktion vorteilhafte Ausgestaltung der Erfindung sieht vor, dass die Auswurfmechanik zwischen den am weitesten voneinander entfernten Führungsmitteln an deren von der Drehachse entfernten Ende angeordnet ist, wobei das erste Blendenteil oder die Auswurfmechanik einen Auswerfer aufweist, der mit der Abdeckung zusammenarbeitet und/oder wobei der Auswerfer die Auswurfmechanik in der Ruhestellung hält oder eine Bewegung in die Arbeitsstellung ermöglicht.

Eine vierte für die Bedienung und Funktion vorteilhafte Ausgestaltung der Erfindung sieht vor, dass der Auswerfer federbelastet arbeitet, wobei der Auswerfer an der Abdeckung arretierbar ist und/oder sich an dieser abstützt.

Eine fünfte für die Herstellung und Funktion vorteilhafte Ausgestaltung der Erfindung sieht vor, dass der Auswerfer einen rastbaren Ein-/Ausfahrmechanismus aufweist.

Eine sechste für die Funktion vorteilhafte Ausgestaltung der Erfindung sieht vor, dass die Auswurfmechanik eine Verbindungsschiene aufweist, die sich an mindestens einem ihrer Enden bis zum Führungsmittel erstreckt und die mit mindestens zwei parallelogrammähnlichen beweglichen Verbindungsteilen zusammenarbeitet, wobei gegenüberliegende erste Ecken der Verbindungsteile mit dem ersten Blendenteil und der Abdeckung verbunden sind, wobei gegenüberliegende zweite Ecken der Verbindungsteile mit der Verbindungsschiene beweglich verbunden sind, wobei in Ruhestellung der Auswurfmechanik die Verbindungsteile zwei stumpfe und zwei spitze Winkel aufweist, wobei die ersten Ecken die stumpfen Winkel aufweisen und wobei in Arbeitsstellung der Auswurfmechanik die Winkelpaare die jeweils andere Winkelstellung einnehmen.

Eine siebte für die Funktion vorteilhafte Ausgestaltung der Erfindung sieht vor, dass das Führungsmittel mindestens dreiteilig ist, wobei die Teile ausziehbar miteinander verbunden sind, wobei das der Drehachse am nächsten gelegene Teil mit dem zweiten Blendenteil verbunden ist, wobei das von der Drehachse am weitesten entfernte Teil mit der Abdeckung verbunden ist und wobei mindestens eine Arretierungsstange mit dem von der Drehachse am weitesten entfernten Teil und/oder der Abdeckung über zwei parallel zum Führungsmittel und/oder Abdeckung angeordneten und in ihrer Bahn geneigten Langlöchern am jeweiligen Ende der Arretierungsstange und zwei am weitesten entfernen Teil und/oder der Abdeckung angeordneten Bolzen, die in die Langlöcher eingreifen, verbunden ist.

Eine achte für die Bedienung und Funktion vorteilhafte Ausgestaltung der Erfindung sieht vor, dass bei nebeneinander angeordneten Blendenteilen das von der Drehachse am weitesten entfernte Ende der Arretierungsstange neben dem sich bis zum Führungsmittel ersteckenden Ende der Verbindungsschiene angeordnet ist, wobei das der Drehachse am nächsten gelegene Ende der Arretierungsstange, welches einen um 90° abgewinkelten und über die Arretierungsstange vorstehenden Bereich aufweist, mit diesem Bereich in ein auf der Innenseite der zweiten Blende angeordnetes Arretierungsteil eingreift, wobei durch die Bewegung der Auswurfmechanik aus der Ruhestellung in die Arbeitsstellung und anschließendem Verschieben des ersten Blendenteils über das zweite Blendenteil zunächst eine Ende der Verbindungsschiene hinter das von der Drehachse am weitesten entfernte Ende der Arretierungsstange bewegt ist, wobei mittels der Bewegung der Bolzen in den Langlöchern der abgewinkelte Bereich aus dem Arretierungsteil herausbewegt ist und wobei am Ende der Verschiebbarkeit des ersten Blendenteils das der Drehachse am nächsten gelegene Ende der Arretierungsstange von einem Führungsendpositionshalter arretiert ist.

Eine neunte für die Herstellung und Funktion vorteilhafte Ausgestaltung der Erfindung sieht vor, dass der Führungsendpositionshalter auf einem magnetischen und/oder mechanischen Wirkprinzip beruht.

Die Erfindung wird nun anhand eines Ausführungsbeispiels näher erläutert. Es zeigen:
- Fig. 1a: eine perspektivische Ansicht eines Schrankes mit geschlossenen Schrankblenden,
- Fig. 1b: eine perspektivische Ansicht eines Schrankes mit zur Hälfte ausgeworfenen Schrankblenden,
- Fig. 2a: eine perspektivische Ansicht eines Schrankes mit halb aufgeschobenen Schrankblenden,
- Fig. 2b: eine perspektivische Ansicht eines Schrankes mit vollständig aufgeschobenen Schrankblenden,
- Fig. 3a: eine perspektivische Ansicht eines Schrankes mit vollständig aufgeschobenen und halb aufgeklappten Schrankblenden,
- Fig. 3b: eine perspektivische Ansicht eines Schrankes mit vollständig aufgeschobenen und aufgeklappten Schrankblenden,
- Fig. 4a: eine perspektivische Ansicht eines Schrankes mit halb aufgeschobener und geschlossener Schrankblende,
- Fig. 4b: eine perspektivische Ansicht eines Schrankes mit halb aufgeschobener und vollständig aufgeklappter Schrankblende,
- Fig. 5a: eine perspektivische Ansicht einer zweiteiligen Schrankblende und einer nicht damit verbundenen Innenführung,
- Fig. 5b: eine perspektivische Ansicht einer zweiteiligen Schrankblende und einer damit verbundenen Innenführung,
- Fig. 6: eine perspektivische Ansicht einer zweiteiligen Schrankblende und einer damit verbundenen Innenführung, bei abgenommener Abdeckung,
- Fig. 7a: eine perspektivische Teilansicht einer zweiteiligen Schrankblende im aufgeklappten aber nicht ausgeworfenen Zustand,
- Fig. 7b: eine perspektivische Teilansicht einer zweiteiligen Schrankblende im aufgeklappten und ausgeworfenen Zustand,
- Fig. 8a: eine perspektivische Teilansicht einer zweiteiligen Schrankblende im aufgeklappten und ausgeworfenen Zustand, zu Beginn des Aufschiebevorgangs,
- Fig. 8b: eine perspektivische Teilansicht einer zweiteiligen Schrankblende im aufgeklappten, ausgeworfenen und aufgeschobenen Zustand,
- Fig. 9a: eine perspektivische Teilansicht auf die Rückseite einer Abdeckung mit Arretierungsstange und Auswurfmechanik im nicht ausgeworfenen Zustand der Schrankblende,
- Fig. 9b: die perspektivische Teilansicht aus Fig. 9a im ausgeworfenen Zustand der Schrankblende,
- Fig. 9c: die perspektivische Teilansicht aus Fig. 9a zu Beginn des Aufschiebevorgangs,
- Fig. 10a: eine perspektivische Teilansicht auf die Rückseite der zweiteiligen Schrankblende mit Arretierungsstange und Arretierungsteil im nicht ausgeworfenen Zustand der Blende,
- Fig. 10b: die perspektivische Teilansicht aus Fig. 10a im ausgeworfenen Zustand der Schrankblende und
- Fig. 10c: die perspektivische Teilansicht aus Fig. 10a zu Beginn des Aufschiebevorgangs.

Die in Fig. 1a dargestellte perspektivische Ansicht eines Schranks, zeigt eine zweigeteilte, jeweils zweiteilige Schrankblende 1, in geschlossenem Zustand. Eine zumindest teilweise Öffnung des Schranks ist durch Druck auf ein erstes Blendenteil 3 möglich, wodurch dieses frontal nach außen in eine Ebene P parallel zu dem zweiten Blendenteil 2 bewegt wird, wie Fig. 1b zeigt. Das zweite Blendenteil 2 verbleibt dabei in seiner geschlossenen Position. Nach dem Herausbewegen des ersten Blendenteils 3 kann dieses, über das zweite Blendenteil 2 hinweg, seitlich nach außen verschoben werden, wodurch eine Öffnung in der Mitte des Schranks sichtbar wird. Die Figuren 2a und 2b verdeutlichen diesen Vorgang.

Wie in den Figuren 3a und 3b zu sehen, ist eine vollständige Öffnung des Schranks durch ein anschließendes Drehen des zweiten Blendenteils 2 um eine Drehachse D gegenüber dem Schrankkorpus möglich. Der Vorgang des Verschiebens und Verdrehens der Blendenteile 3 und 2 kann dabei auch in umgekehrter Reihenfolge stattfinden. Ebenso ist es natürlich auch möglich anstelle des gezeigten beidseitigen Öffnens nur eine Seite des Schranks durch die oben beschriebenen Mechanismen zu öffnen oder nur eine Verschiebung des ersten Blendenteils 3 vorzunehmen oder nur eine Drehung des zweiten Blendenteils 2 vorzunehmen ohne das erste Blendenteil 3 zuvor zu verschieben. Die Figuren 4a und 4b verdeutlichen dies.

In der Fig. 4b ist die Innenführung des ersten Blendenteils 3 am zweiten Blendenteil 2 ersichtlich. Dabei sind zwei als Innenführungsschienen 6 ausgeführte Führungsmittel 6 an der Innenseite des zweiten Blendenteils 2 befestigt und die Innenführungsschienen 6 sind zumindest teilweise mit einer Abdeckung 5 bedeckt. Mit Hilfe eines federbelasteten Auswerfers 4 kann das erste Blendenteil 3 in die parallele Ebene P bewegt werden.

Fig. 5a zeigt die nebeneinander angeordneten Blendenteile 2 und 3 und die nicht mit den Blendenteilen verbundenen Innenführungsschienen 6. Eine Auswurfmechanik 7 ist dabei zwischen den Innenführungsschienen 6 an deren von der Drehachse D entfernten Ende angeordnet. Die Auswurfmechanik 7 ist dabei über erste Ecken von zwei parallelogrammähnlichen beweglichen Verbindungsteilen 8 mit der Abdeckung 5 verbindbar, die diese vollständig bedeckt. Das erste Blendenteil 3 oder die Auswurfmechanik 7 weisen dabei den Auswerfer 4 auf, der mit der Abdeckung 5 zusammenarbeitet. Fig. 5b zeigt die Blendenteile 2 und 3, den Auswerfer 4, die Abdeckung 5 und die Innenführungsschienen 6 im verbundenen Zustand.

Die Fig. 6 zeigt die am Schrankkorpus befestigen und nebeneinander angeordneten Blendenteile 2 und 3, damit verbundene jeweils dreiteilig ausziehbaren Innenführungsschienen 6, die Auswurfmechanik 7 und die Verbindungsteile 8, die nun mit ihren von der Abdeckung abgewandten ersten Ecken mit dem ersten Blendenteil 3 verbunden sind. Weiterhin zu sehen ist der entweder mit dem ersten Blendenteil 3 oder der Auswurfmechanik 7 verbundene Auswerfer 4 und die nicht montierte Abdeckung 5. Das der Drehachse D am nächsten gelegene Teil der Innenführungsschiene 6 ist dabei mit dem zweiten Blendenteil 2 und das von der Drehachse D am weitesten entfernte Teil der Innenführungsschiene 6 mit der Abdeckung 5 verbunden.

Fig. 7a zeigt weitere Details der Innenführung bei nicht dargestellter Abdeckung 5. Neben den Blendenteilen 2 und 3, den Innenführungsschienen 6, der Auswurfmechanik 7 und den Verbindungsteilen 8, ist als Bestandteil der Auswurfmechanik 7, eine Verbindungsschiene 9 abgebildet, die sowohl als Bindeglied für die daran beweglich angeordneten Verbindungsteile 8 als auch als Verriegelungsmechanismus dient. In dieser Lage der Verbindungsteile 8 weisen die Schenkel der ersten Ecken der Verbindungsteile 8, die mit dem ersten Blendenteil 3 bzw. der Abdeckung 5 verbunden sind stumpfe Winkel auf. Die beiden anderen Schenkel der zweiten Ecken, die mit der Verbindungsschiene beweglich verbunden sind, weisen spitze Winkel auf. Weiterhin abgebildet sind eine Arretierungsstange 10 und ein jeweils mit dem zweiten Blendenteil 2 verbundenes Arretierungsteil 11 und ein Führungsendpositionshalter 12. Die Arretierungsstange 10 weist dabei an ihren beiden Enden, parallel zur Innenführungsschiene 6 und/oder Abdeckung 5, geneigte Langlöcher 13 auf. Bei nebeneinander angeordneten Blendenteilen 2 und 3 ist ein Ende der Verbindungsschiene 9 neben einem, von der Drehachse D am weitesten entfernten, ersten Ende der Arretierungsstange 10 angeordnet, die Teile eines ersten Verriegelungsmechanismus sind. Zwei Bolzen, die am weitesten von der Drehachse D entfernten Teil der Innenführungsschiene 6 und/oder der Abdeckung 5 angeordnet sind, greifen in die Langlöcher 13 ein und befinden sich an den von der Drehachse D entfernten Enden der Langlöcher 13. Da die geneigten Bahnen der Langlöcher 13 an dieser Stelle in Richtung der zu der Abdeckung 5 zugewandten Seite der Arretierungsstange 10 angeordnet sind, ist die Arretierungsstange 10 in Richtung der Blendenteile 2 und 3 bewegt und ein zweites Ende der Arretierungsstange 10 greift in ein, an der Innenseite des zweiten Blendenteils 2 befestigtes, Arretierungsteil 11 ein, die Teile eines zweiten Verriegelungsmechanismus sind. Die Kombination von erstem und zweitem Verriegelungsmechanismus verhindert eine Verschiebung des ersten Blendenteils 3 gegenüber dem zweiten Blendenteil 2. Wie aus Fig. 1a bekannt und in Fig. 7b veranschaulicht wird durch Druck auf die Außenseite des ersten Blendenteils 3 der Auswerfer 4 betätigt, der an der Abdeckung 5 arretierbar ist und/oder sich an dieser abstützt und einen rastbaren ein- oder ausgefahrenen Zustand einnehmen kann. Da der Auswerfer 4 federbelastet ist und mit der Auswurfmechanik 7 in Verbindung steht, wird diese nun mittels der Federkraft betätigt, wodurch die Auswurfmechanik 7 in ihre Arbeitsstellung geht und die erste Blende 3 zur zweiten Blende 2 eine in eine parallele Ebene P versetzte Lage einnimmt. Das in Ruhestellung der Auswurfmechanik 7 neben dem ersten Ende der Arretierungsstange 10 angeordnete Ende der Verbindungsschiene 9 wird dadurch hinter die Arretierungsstange 10 bewegt. Dadurch wird eine erste Verschiebung des ersten Blendenteils 3 über das zweite Blendenteil 2 ermöglicht. In dieser Lage der Verbindungsteile 8 weisen die Schenkel der ersten Ecken der Verbindungsteile 8, die mit dem ersten Blendenteil 3 bzw. der Abdeckung 5 verbunden sind nun spitze Winkel auf. Die beiden anderen Schenkel der zweiten Ecken, die mit der Verbindungsschiene beweglich verbunden sind, weisen nun stumpfe Winkel auf. Bei Einsetzen der Verschiebebewegung werden die Bolzen in den geneigten Bahnen der Langlöcher 13 in Richtung der Enden der Langlöcher 13 bewegt, die sich der Drehachse D am nächsten befinden. Diese Enden sind in Richtung der von der Abdeckung 5 abgewandten Seite der Arretierungsstange 10 angeordnet, wodurch die Arretierungsstange 10 von den Blendenteilen 2 und 3 wegbewegt und wodurch das zweite Ende der Arretierungsstange 10 aus dem Arretierungsteil 11 herausbewegt wird.

Die Figuren 8a und 8b zeigen den weiteren Ablauf der Verschiebung. Bei Erreichen der Endstellung des Verschiebevorgangs wird das der Drehachse D am nächsten gelegene Ende der Arretierungsstange 10 von einem Führungsendpositionshalter 12 arretiert, wodurch das ersten Blendenteil 3 parallel über dem zweiten Blendenteil 2 gehalten wird. Der Führungsendpositionshalter 12 kann auf einem magnetischen und/oder mechanischen Wirkprinzip beruhen. Das Zurückschieben des ersten Blendenteils 3 in seine neben dem zweiten Blendenteil 2 angeordnete Lage wird zunächst durch Lösen der Arretierung entgegen der magnetischen und/oder mechanischen Haltekraft des Führungsendpositionshalters 12 und durch anschließendes Weiterschieben bis zur seitlichen Endposition des Blendenteils 3 und Drücken auf das Blendenteil 3 bewirkt, wodurch es neben des Blendenteil 2 gebracht wird. Der Auswerfer 4 wird dabei wieder an der Abdeckung 5 arretiert und die oben beschriebenen beiden Verriegelungsmechanismen arretieren die beiden Blendenteile 2 und 3.

Die Figuren 9a bis 9c zeigen nochmals im Detail die Funktion des ersten Verriegelungsmechanismus. In Fig. 9a ist das Ende der Verbindungsschiene 9 neben dem ersten Ende der Arretierungsstange 10 angeordnet, wodurch die Blendenteile 2 und 3 nebeneinander arretiert werden. In Fig. 9b ist das erste Blendenteil 3 in eine zum zweiten Blendenteil 2 parallele Ebene P versetzt, wodurch das Ende der Verbindungsschiene 9 hinter dem ersten Ende der Arretierungsstange 10 angeordnet ist und wodurch eine erste seitliche Verschiebung der Blendenteile 2 und 3 zueinander ermöglicht wird. In Fig. 9c ist die erste seitliche Verschiebung erfolgt und des Ende der Verbindungsschiene 9 ist nun direkt hinter dem ersten Ende der Arretierungsstange 10 angeordnet, wodurch ein paralleles Rückversetzen des Blendenteils 3 in die Ebene des Blendenteils 2 verhindert ist.

Die Figuren 10a bis 10c zeigen ebenfalls im Detail die Funktion des zweiten Verriegelungsmechanismus. In Fig. 10a sind die Blendenteile 2 und 3 nebeneinander angeordnet. In dieser Lage befinden sich, nicht dargestellte Bolzen, die an dem von der Drehachse D am weitesten entfernten Teil der Innenführungsschiene 6 und/oder der Abdeckung 5 angeordnet sind an dem am weitesten von der Drehachse D entfernten Ende der Langlöcher 13 und greifen in diese ein. Da die geneigten Bahnen der Langlöcher 13 an dieser Stelle in Richtung der zu der Abdeckung 5 zugewandten Seite der Arretierungsstange 10 angeordnet sind, ist die Arretierungsstange 10 in Richtung der Blendenteile 2 und 3 bewegt und das zweite Ende der Arretierungsstange 10 greift mit einem um 90° abgewinkelten und über die Arretierungsstange 10 vorstehenden Bereich 14 in ein, an der Innenseite des zweiten Blendenteils 2 befestigtes, Arretierungsteil 11 ein. Fig. 10b zeigt die Situation am Ende des ersten seitlichen Verschiebevorgangs, bei dem die Bolzen entlang der geneigten Bahnen der Langlöcher 13 zu dem Ende der Langlöcher 13 gewandert sind, die der Drehachse D am nächsten liegen, wodurch der abgewinkelte Bereich 14 aus dem Arretierungsteil 11 herausbewegt ist und eine weitere Verschiebung des ersten Blendenteils 3 über das zweite Blendenteil 2 ermöglicht, wie es in Fig. 10c dargestellt ist.

## Patentansprüche

1. Blende (1) für Möbel, Schränke, Regale und dergleichen mit mindestens zwei nebeneinander angeordneten Blendenteilen (2, 3), die am Möbelkorpus um eine Drehachse gemeinsam schwenkbar ist, wobei die Blendenteile (2, 3) mittels einer an ihren, dem Möbelkorpus zuwendbaren, Innenseiten angeordneten Innenführung versehen sind, welche ausgebildet ist, die Blendenteile (2, 3) relativ zueinander bewegbar zuführen und
wobei die Blendenteile (2,3) aus einer gemeinsamen Ebene in zwei zueinander parallele Ebenen versetzbar und anschließend übereinander verschiebbar bereitgestellt sind,
**dadurch gekennzeichnet,**
**dass** das von der Drehachse am weitesten entfernte erste Blendenteil (3) mit dem der Drehachse nähergelegenen zweiten Blendenteil (2), mittels auf ihren Innenseiten angeordneten mindestens zwei als Führungsschienen (6) ausgebildeten FührungsmitteIn (6) der Innenführung, zusammenarbeitet wobei die Führungsschienen (6) zumindest teilweise mit einer Abdeckung (5) bedeckt sind, weiter **gekennzeichnet durch**
eine Auswurfmechanik (7) , welche mit dem ersten Blendenteil (3) zusammenarbeitet, wobei die Auswurfmechanik (7) aus einer Ruhestellung in eine Arbeitsstellung bewegbar ist, wobei die Auswurfmechanik (7) ausgebildet ist, das erste Blendenteil (3) aus einer gemeinsamen Ebene mit dem zweiten Blendeteil (2) in der Ruhestellung in eine zu dem zweiten Blendenteil (2) parallele Ebene in der Arbeitsstellung zu bewegen.

2. Blende (1) nach Anspruch 1,
**dadurch gekennzeichnet,**
**dass** anschließend das erste Blendenteil (3) über das zweite Blendenteil (2) mittels der Führungsmittel (6) verschiebbar ist.

3. Blende (1) nach einem der voranstehenden Ansprüche,
**dadurch gekennzeichnet,**
**dass** die Auswurfmechanik (7) und die Führungsmittel (6) zumindest teilweise mit einer Abdeckung (5), auf ihren dem Möbelkorpus zuwendbaren Innenseiten, verbunden und damit abdeckbar sind.

4. Blende (1) nach einem der voranstehenden Ansprüche,
**dadurch gekennzeichnet,**
**dass** das Führungsmittel (6) aus einer Innenführungsschiene (6) besteht.

5. Blende (1) nach einem der vorhergehenden Ansprüche,
**dadurch gekennzeichnet,**
**dass** in der Ruhestellung der Auswurfmechanik (7) die Blendenteile (2, 3) durch einen ersten und zweiten Verriegelungsmechanismus in ihren nebeneinander angeordneten Positionen verriegelt sind,
**dass** in der Arbeitsstellung der Auswurfmechanik (7) die Blendenteile (2, 3) durch den ersten Verriegelungsmechanismus in ihren parallelen Ebenen festgehalten sind und
**dass** die Blendenteile (2, 3) durch den zweiten Verriegelungsmechanismus in ihren Positionen zueinander verschiebbar sind.

6. Blende (1) nach einem der vorhergehenden Ansprüche,
**dadurch gekennzeichnet,**
**dass** die Auswurfmechanik (7) zwischen den am weitesten voneinander entfernten Führungsmitteln (6) an deren von der Drehachse entfernten Ende angeordnet ist,
**dass** das erste Blendenteil (3) oder die Auswurfmechanik (7) einen Auswerfer (4) aufweist, der mit der Abdeckung (5) zusammenarbeitet und
**dass** der Auswerfer (4) die Auswurfmechanik (7) in der Ruhestellung hält oder eine Bewegung in die Arbeitsstellung ermöglicht.

7. Blende (1) nach einem der vorhergehenden Ansprüche,
**dadurch gekennzeichnet,**
**dass** der Auswerfer (4) federbelastet arbeitet und
**dass** der Auswerfer (4) an der Abdeckung (5) arretierbar ist und/oder sich an dieser abstützt.

8. Blende (1) nach einem der vorhergehenden Ansprüche,
**dadurch gekennzeichnet,**
**dass** der Auswerfer (4) einen rastbaren Ein-/Ausfahrmechanismus aufweist.

9. Blende (1) nach einem der vorhergehenden Ansprüche,
**dadurch gekennzeichnet,**
**dass** die Auswurfmechanik (7) eine Verbindungsschiene (9) aufweist, die sich an mindestens einem ihrer Enden bis zum Führungsmittel (6) erstreckt und die mit mindestens zwei parallelogrammähnlichen beweglichen Verbindungsteilen (8) zusammenarbeitet,
**dass** gegenüberliegende erste Ecken der Verbindungsteile (8) mit dem ersten Blendenteil (3) und der Abdeckung (5) verbunden sind,
**dass** gegenüberliegende zweite Ecken der Verbindungsteile (8) mit der Verbindungsschiene (9) beweglich verbunden sind,
**dass** in Ruhestellung der Auswurfmechanik (7) die Verbindungsteile (8) zwei stumpfe und zwei spitze Winkel aufweist, wobei die ersten Ecken die stumpfen Winkel aufweisen und
**dass** in Arbeitsstellung der Auswurfmechanik (7) die Winkelpaare die jeweils andere Winkelstellung einnehmen.

10. Blende (1) nach einem der vorhergehenden Ansprüche,
**dadurch gekennzeichnet,**
**dass** das Führungsmittel (6) mindestens dreiteilig ist,
**dass** die Teile ausziehbar miteinander verbunden sind,
**dass** das der Drehachse am nächsten gelegene Teil mit dem zweiten Blendenteil (2) verbunden ist,
**dass** das von der Drehachse am weitesten entfernte Teil mit der Abdeckung (5) verbunden ist und
**dass** mindestens eine Arretierungsstange (10) mit dem von der Drehachse am weitesten entfernten Teil und/oder der Abdeckung (5) über zwei parallel zum Führungsmittel (6) und/oder Abdeckung (5) angeordneten und in ihrer Bahn geneigten Langlöchern (13) am jeweiligen Ende der Arretierungsstange (10) und zwei am weitesten entfernen Teil und/oder der Abdeckung (5) angeordneten Bolzen, die in die Langlöcher (13) eingreifen, verbunden ist.

11. Blende (1) nach einem der vorhergehenden Ansprüche,
**dadurch gekennzeichnet,**
**dass** bei nebeneinander angeordneten Blendenteilen (2, 3) das von der Drehachse am weitesten entfernte Ende der Arretierungsstange (10) neben dem sich bis zum Führungsmittel (6) ersteckenden Ende der Verbindungsschiene (9) angeordnet ist,
**dass** das der Drehachse am nächsten gelegene Ende der Arretierungsstange (10), welches einen um 90° abgewinkelten und über die Arretierungsstange (10) vorstehenden Bereich (14) aufweist, mit diesem Bereich in ein auf der Innenseite der zweiten Blende (2) angeordnetes Arretierungsteil (11) eingreift, dass durch die Bewegung der Auswurfmechanik (7) aus der Ruhestellung in die Arbeitsstellung und anschließendem Verschieben des ersten Blendenteils (3) über das zweite Blendenteil (2) zunächst eine Ende der Verbindungsschiene (9) hinter das von der Drehachse am weitesten entfernte Ende der Arretierungsstange (10) bewegt ist, wobei mittels der Bewegung der Bolzen in den Langlöchern (13) der abgewinkelte Bereich (14) aus dem Arretierungsteil (11) herausbewegt ist und
**dass** am Ende der Verschiebbarkeit des ersten Blendenteils (3) das der Drehachse am nächsten gelegene Ende der Arretierungsstange (10) von einem Führungsendpositionshalter (12) arretiert ist.

12. Blende (1) nach einem der vorhergehenden Ansprüche,
**dadurch gekennzeichnet,**
**dass** der Führungsendpositionshalter (12) auf einem magnetischen und/oder mechanischen Wirkprinzip beruht.

## Claims

1. A panel (1) for furniture, cupboards, shelves and the like, having at least two panel parts (2, 3) which are arranged next to one another and which can be pivoted together on the furniture carcass about an axis of rotation, wherein the panel parts (2, 3) are provided by means of an inner guide which is arranged on their inner sides, which can face the furniture carcass, and which is designed to guide the panel parts (2, 3) movably relative to one another, and wherein the panel parts (2, 3) can be displaced from a common plane into two planes parallel to one another and are then provided so as to be displaceable one above the other,
**characterised in that**
the first panel part (3) furthest away from the axis of rotation cooperates with the second panel part (2) closer to the axis of rotation, by means of at least two guide means (6) of the inner guide arranged on their inner sides and designed as guide rails (6), wherein the guide rails (6) are at least partially covered with a cover (5), further **characterised by** an ejection mechanism (7), which cooperates with the first panel part (3), the ejector mechanism (7) being movable from a rest position into an operating position, the ejector mechanism (7) being designed to move the first panel part (3) out of a common plane with the second panel part (2) in the rest position into a plane parallel to the second panel part (2) in the operating position .

2. Panel (1) according to claim 1,
**characterised in that**
the first panel part (3) can then be displaced over the second panel part (2) by means of the guide means (6).

3. Panel (1) according to one of the preceding claims,
**characterised in that**
the ejector mechanism (7) and the guide means (6) are at least partially connected to a cover (5) on their inner sides facing the furniture carcass and can be covered therewith.

4. Panel (1) according to one of the preceding claims,
**characterised in that**
the guide means (6) consists of an inner guide rail (6).

5. Panel (1) according to one of the preceding claims,
**characterised in that**
in the rest position of the ejection mechanism (7), the panel parts (2, 3) are locked in their juxtaposed positions by a first and second locking mechanism, **in that**, in the operating position of the ejection mechanism (7), the panel parts (2, 3) are held in their parallel planes by the first locking mechanism and **in that** the panel parts (2, 3) can be displaced in their positions relative to one another by the second locking mechanism.

6. Panel (1) according to one of the preceding claims,
**characterised in that**
the ejection mechanism (7) is arranged between the guide means (6) furthest apart from each other at their end remote from the axis of rotation,
**in that** the first panel part (3) or the ejector mechanism (7) has an ejector (4) which cooperates with the cover (5), and
**in that** the ejector (4) holds the ejection mechanism (7) in the rest position or allows movement into the working position.

7. Panel (1) according to one of the preceding claims,
**characterised in that**
the ejector (4) works spring-loaded and
**in that** the ejector (4) can be locked to the cover (5) and/or is supported on the latter.

8. Panel (1) according to one of the preceding claims,
**characterised in that**
the ejector (4) has a lockable retraction/extension mechanism.

9. Panel (1) according to one of the preceding claims,
**characterised in that**
the ejection mechanism (7) has a connecting rail (9) which extends at at least one of its ends as far as the guide means (6) and which cooperates with at least two parallelogram-like movable connecting parts (8),
that opposite first corners of the connecting parts (8) are connected to the first fascia part (3) and the cover (5),
that opposite second corners of the connecting parts (8) are movably connected to the connecting rail (9),
**in that**, in the rest position of the ejection mechanism (7), the connecting parts (8) have two obtuse angles and two acute angles, the first corners having the obtuse angles, and
that in the working position of the ejector mechanism (7) the pairs of angles assume the respective other angular position.

10. Panel (1) according to one of the preceding claims,
**characterised in that**
the guide means (6) is at least in three parts,
that the parts are connected to each other in an extendable way,
that the part closest to the axis of rotation is connected to the second fascia part (2),
**in that** the part furthest away from the axis of rotation is connected to the cover (5) and
that at least one locking rod (10) is connected to the part furthest away from the axis of rotation and/or to the cover (5) via two elongated holes (13) arranged parallel to the guide means (6) and/or cover (5) and inclined in their path at the respective end of the locking rod (10) and two bolts arranged at the furthest away part and/or cover (5), which engage in the elongated holes (13).

11. Aperture (1) according to one of the preceding claims,
**characterised in that**
**in that**, in the case of adjacently arranged panel parts (2, 3), the end of the locking rod (10) furthest away from the axis of rotation is arranged next to the end of the connecting rail (9) extending as far as the guide means (6),
**in that** the end of the locking rod (10) which is closest to the axis of rotation and which has a region (14) which is bent through 90° and projects beyond the locking rod (10) engages with this region in a locking part (11) arranged on the inside of the second panel (2),
that by the movement of the ejector mechanism (7) from the rest position into the working position and subsequent displacement of the first diaphragm part (3) over the second diaphragm part (2), firstly one end of the connecting slide (9) is moved behind that end of the locking rod (10) which is furthest away from the axis of rotation, wherein by means of the movement of the bolts in the elongated holes (13) the angled portion (14) is moved out of the locking part (11) and
**in that**, at the end of the displaceability of the first diaphragm part (3), the end of the locking rod (10) closest to the axis of rotation is locked by a guide end position holder (12).

12. Aperture (1) according to one of the preceding claims,
**characterised in that**
**in that** the guide end position holder (12) is based on a magnetic and/or mechanical operating principle.

## Revendications

1. Obturateur (1) pour les meubles, les placards, les étagères et les similaires avec au minimum deux parties couvercles disposées côte à côte (2,3) qui est pivotant communément au corps de meuble autour d'un axe de rotation où les parties couvercles (2,3) sont munies d'un guidage interne disposé par le biais d'un corps de meuble applicable aux parties internes qui est formé de sorte que les parties couvercles (2,3) sont alimentées relativement entre elles de manière déplaçable (2,3) et où les parties couvercles (2,3) sont déployées de manière déplaçable d'un niveau commun en deux niveaux parallèles entre elles et sont ensuite superposées de manière déplaçable est caractérisé de sorte que la première partie couvercle (3) la plus distante de l'axe de rotation collabore avec la deuxième partie couvercle (2) la plus proche de l'axe de rotation par le biais d'au minimum de deux moyens de guidage (6) formés disposés sur deux rails de guidage (6) sur leurs faces intérieures où les rails de guidage (6) sont couverts au minimum et partiellement d'un couvercle (5) qui est **caractérisée** encore par un mécanisme d'éjection (7) collaborant avec la première partie couvercle (3) où le mécanisme d'éjection (7) est déplaçable d'une position de repos vers une position de travail où le mécanisme d'éjection (7) est formé de sorte que la première partie couvercle (3) se déplace d'un niveau commun avec la deuxième partie couvercle (2) dans la position de repos vers un niveau parallèle de la deuxième partie couvercle (2) en une position de travail.

2. Obturateur (1) selon la revendication 1 est caractérisé de sorte que la première partie couvercle (3) est coulissante par la suite via la deuxième partie couvercle (2) par le biais du moyen de guidage.

3. Obturateur (1) selon l'une des revendications précédentes est caractérisé de sorte que le mécanisme d'éjection (7) et les moyens de guidage (6) sont reliés au minimum à un couvercle (5) à titre partiel applicable au corps des meubles sur les faces intérieures et sont ainsi refermables.

4. Obturateur (1) selon l'une des revendications précédentes est caractérisé de sorte que les moyens de guidage (6) se composent d'un rail de guidage interne (6).

5. Obturateur (1) selon l'une des revendications précédentes est caractérisé de sorte que le mécanisme d'éjection (7) en position de repos bloque les parties couvercle (2,3) par le biais d'un mécanisme de verrouillage premier et deuxième dans leurs positions disposées côte à côte,
Que le mécanisme d'éjection (7) en position de travail fixe les parties couvercles (2,3) par le biais du mécanisme de verrouillage dans leurs niveaux parallèles et que les parties couvercles (2,3) sont coulissantes par le biais du deuxième mécanisme de verrouillage dans leurs positions l'une à l'autre.

6. Obturateur (1) selon l'une des revendications précédentes est caractérisé de sorte que le mécanisme d'éjection (7) est disposé entre les moyens de guidage (6) éloignés le plus les uns des autres à l'extrémité éloignée de l'axe de rotation,
Que la première partie couvercle (3) ou le mécanisme d'éjection (7) présentent un éjecteur (4) collaborant avec le couvercle (5) et que l'éjecteur (4) maintient le mécanisme d'éjection (7) en position de repos ou facilite un mouvement en position de travail.

7. Obturateur (1) selon l'une des revendications précédentes est caractérisé de sorte que l'éjecteur (4) est sollicité par ressort et que l'éjecteur (4) est blocable au niveau du couvercle (5) et/ou s'y appuie.

8. Obturateur (1) selon l'une des revendications précédentes est caractérisé de sorte que l'éjecteur (4) présente un mécanisme encliquetable d'introduction et d'intersection.

9. Obturateur (1) selon l'une des revendications précédentes est caractérisé de sorte que le mécanisme d'éjection (7) présente un rail de liaison (9) s'étendant au minimum sur l'une des extrémités jusqu'aux moyens de guidage (6) collaborant avec au minimum deux rails de liaison déplaçables similaires parallélogrammes (8),
Que la première extrémité opposée des parties de liaison (8) est reliée à la première partie couvercle (3) et au couvercle (5),
Que la deuxième extrémité opposée des parties de liaison (8) est reliée au rail de liaison (9) à titre mobile,
Que le mécanisme d'éjection (7) en position de repos et les parties de liaison (8) présentent deux angles émoussés et deux angles en pointe où les premières extrémités présentent les angles émoussés et que le mécanisme d'éjection (7) et les couples d'angles adoptent respectivement l'autre position angulaire.

10. Obturateur (1) selon l'une des revendications précédentes est caractérisé de sorte que le moyen de guidage (6) est au minimum tripartite,
Que les parties sont reliées entre elles de manière extensible,
Que la partie la plus proche de l'axe de rotation est reliée à la deuxième partie couvercle (2),
Que la partie la plus éloignée de l'axe de rotation est reliée au couvercle (5) et qu'au minimum une tige de blocage (10) est reliée à la partie la plus éloignée de l'axe de rotation et/ou du couvercle (5) via deux moyens de guidage parallèles (6) et/ou du couvercle (5) disposé dans les trous oblongs inclinés sur leur chemin (13) à chaque extrémité de la tige de blocage (10) et deux de la partie la plus éloignée et/ou du boulon disposé sur le couvercle (5) interférant dans les trous oblongs (13).

11. Obturateur (1) selon l'une des revendications précédentes est caractérisé de sorte que l'extrémité la plus éloignée de l'axe de rotation de la tige de blocage (10) dans les deux parties couvercle juxtaposées (2,3) est disposé à côté de l'extrémité s'étendant jusqu'aux moyens de guidage (6) des rails de liaison (9), Que l'extrémité la plus proche de l'axe de rotation de la tige de blocage (10) qui présente une plage saillante (14) inclinée de 90° via la tige de blocage (10) interfère avec cette plage dans une partie du blocage (11) sur la face interne du deuxième couvercle (2),
Qu'une extrémité des rails de liaison (9) est déplaçable initialement par le biais du mouvement du mécanisme d'éjection (7) de la position de repos en position de travail et par la suite par le déplacement de la première partie couvercle (3) via la deuxième partie couvercle (2) à l'arrière de l'extrémité la plus éloignée de l'axe de rotation de la tige de blocage (10) où la plage inclinée (14) sort grâce au mouvement du boulon des trous oblongs (13) de la partie de blocage (11) et que l'extrémité la plus proche de l'axe de rotation de la tige de blocage (10) est bloqué à l'extrémité du déplacement axial de la première partie couvercle (3) par un support du guidage de fin de position (12).

12. Obturateur (1) selon l'une des revendications précédentes est caractérisé de sorte que le support du guidage de fin de position (12) repose sur un principe actif magnétique et/ou mécanique.
